# EUROPÄISCHE PATENTSCHRIFT

(11) **EP 1 389 509 B1**
(45) Veröffentlichungstag und Bekanntmachung des Hinweises auf die Patenterteilung: **27.12.2006**
(21) Anmeldenummer: 03015863.8
(22) Anmeldetag: 11.07.2003
(51) Int. Cl.: B27B 31/06, B27B 1/00, B27B 7/04

(54) **Verfahren und Vorrichtung zur Bearbeitung von Massivholzzuschnitt**
Method and apparatus for processing solid wood cut blanks
Procédé et dispositif de traitement de découpes de bois massif

(30) Priorität: 12.08.2002 DE 10237360
(43) Veröffentlichungstag der Anmeldung: 18.02.2004
(73) Patentinhaber: B. Keck GmbH, 71139 Ehningen (DE)
(72) Erfinder: Rathke, Bernhard, 71139 Ehningen (DE)
(74) Vertreter: Maser, Jochen

(56) Entgegenhaltungen:
- DE-C- 3 839 997
- US-A- 5 819 622
- US-B1- 6 405 769

## Beschreibung

Die Erfindung betrifft ein Verfahren und eine Vorrichtung zur Herstellung von Leisten aus Massivholzzuschnitt.

Bei der Herstellung von Holzzuschnitten wird einer Sägevorrichtung ein Massivholzzuschnitt zugeführt, welcher zumeist durch mehrere Sägeblätter gleichzeitig zugeschnitten wird. Der Massivholzzuschnitt besteht beispielsweise aus besäumten oder unbesäumten Massivholzbrettern. Der Massivholzzuschnitt kann auch sogenannte Bretter und Bohlen umfassen, welche im Sägewerk aus Baumstämmen hergestellt werden. Bei dem Einschneiden der Stämme werden diese auf eine bestimmte Stärke zugeschnitten bevor diese Bretter oder Bohlen getrocknet werden, so dass eine Restfeuchte von beispielsweise 7 bis 9 % verbleibt. In diesem Zustand werden die Holzzuschnitte insbesondere für den Innenausbau, für Treppen, Möbel, Parkett als auch im Hochbau und sonstigen Industrie eingesetzt.

Beim Trocknen des Massivholzzuschnittes krümmt sich die Schnittfläche durch den unterschiedlichen Tangential- und Radialschwund. Dadurch weist der Massivholzzuschnitt zumeist einen flach V-förmigen Querschnitt auf oder es entstehen unebene, zumeist gekrümmte Sägeflächen.

Aus der DE3839997 C1 ist ein Verfahren zum Zuschneiden eines Brettes in Längsrichtung mit einem flach V-förmigen oder gekrümmten Querschnitt bekannt. Hierbei wird ein erster Abschnitt des Querschnittes des Brettes mit einer Klemmplatte auf einem Rollwagen niedergehalten. Ein zweiter Abschnitt des Querschnittes des Brettes wird frei durch die Sägevorrichtung durchgeführt. Zwischen dem ersten und dem zweiten Abschnitt wird ein Längsschnitt angebracht. Dieses Verfahren ergibt keine Leisten oder Kanteln mit einem quadratischen oder rechteckförmigen Querschnitt.

Aus der US 5 819 622 A ist eine Sägevorrichtung bekannt, welche eine automatische Ausrichtung eines Sägegutes zu Sägeblättern vorschlägt. Der flach V-förmige oder gekrümmte Massivholzzuschnitt wird nach der Freigabe der Ausrichtung durch den Bediener zur Herstellung der Schnitte einem Sägegatter zugeführt, so dass der Massivholzzuschnitt in Leisten oder Kanteln zugeschnitten wird. Durch die Fixierung und Förderung des Massivholzzuschnittes zwischen zwei Paaren von Transportwalzen wird der Massivholzzuschnitt in einer gemittelten Lage aufgrund des flach V-förmigen Querschnitts oder der unebenen Flächen dazwischenliegend positioniert. Dadurch weisen die zugeschnittenen Leisten oder Kanteln keinen quadratischen oder rechteckförmigen Querschnitt auf. Die Schnittflächen schließen vielmehr einen Winkel ein, der größer oder kleiner als 90° ist, wodurch beispielsweise ein trapezförmiger Querschnitt entsteht. Zur Weiterverarbeitung der Holzzuschnitte ist jedoch erforderlich, dass eine hohe Maßhaltigkeit gegeben ist. Deshalb müssen diese Leisten oder Kanteln mit einem Winkel der Schnittflächen größer oder kleiner 90° einer weiteren Bearbeitung, beispielsweise Hobeln, unterzogen werden, um die Zuschnitte auf Maß zu bringen.

Der Erfindung liegt deshalb die Aufgabe zugrunde, ein Verfahren und eine Vorrichtung zur Herstellung von Leisten oder Kanteln aus Massivholzzuschnitt zu schaffen, welche eine hohe Maßhaltigkeit beim Zuschnitt von Massivholzzuschnitt ermöglicht.

Diese Aufgabe wird erfindungsgemäß durch das Verfahren gemäß den Merkmalen des Anspruchs 1 und die Vorrichtung gemäß den Merkmalen des Anspruchs 8 gelöst. Vorteilhafte Ausführungen und Ausgestaltungen der Erfindung sind den abhängigen Ansprüchen zu entnehmen.

Nach dem erfindungsgemäßen Verfahren wird zumindest ein erster Längsschnitt in einen ersten Abschnitt des Massivholzschnittes eingebracht, der zwischen der Druckwalze und dem Transportband niedergehalten wird. Dadurch wird der erste Längsschnitt im Wesentlichen rechtwinklig zu den bereits vorhandenen Sägeschnittflächen des Masslvholzschnittes eingebracht, wodurch ein maßhaltiges Schnittgut, wie beispielsweise Leisten oder Kanteln, zugeschnitten wird und in Nacharbeit durch Hobeln oder dergleichen erheblich verringert wird oder entbehrlich sein kann. Durch einen außerhalb des Schnittbereiches liegenden zweiten Abschnitt des Massivholzschnittes wird dazu beigetragen, dass eine erhöhte Maßhaltigkeit für den zumindest einen ersten Schnitt gegeben ist.

In einem Bereich zwischen einem Kernholz und einem äußeren Rand des Massivholzzuschnittes wird zumindest ein erster Längsschnitt gesetzt wobei die Nulllinie im Schnittbereich derart positioniert wird, dass ein an das Kernholz angrenzender Abschnitt des Massivholzzuschnittes im Wesentlichen plan auf einem Transportband aufliegt und durch die Sägevorrichtung hindurchgeführt wird. Durch die Positionierung der Nulllinie für den ersten Längsschnitt ist somit ermöglicht, dass beispielsweise ein Schenkel des flach V-förmigen Querschnittes des Massivholzzuschnittes plan auf dem Transportband aufliegt und durch die Druckwalze, welche den ersten Abschnitt zumindest teilweise überdeckt, der Massivholzzuschnitt in dieser Position während des Längsschnittes niedergehalten wird, wodurch der erste Schnitt im Wesentlichen rechtwinklig zur Auflagefläche des Massivholzzuschnittes am Transportband beziehungsweise zu der an der Druckwalze anliegenden Anlagefläche ausgebildet ist. Der zweite Abschnitt des flach V-förmigen Querschnittes des Massivholzzuschnittes läuft frei durch die Sägevorrichtung durch, ohne dass eine Beeinflussung durch die Druckwalze oder des Transportbandes erfolgt. Dadurch ist ermöglicht, dass der Massivholzzuschnitt nicht in einer gemittelten Lage für den Zuschnitt zugeführt wird, sondern ein Abschnitt des Massivholzzuschnittes eine Ausrichtung erfährt, wodurch die Maßhaltigkeit erhöht wird. Die Nulllinie kann alternativ in einem Bereich zwischen eine rechten und linken Rand des Transportbandes liegen, so dass der Massivholzzuschnitt teilweise oder vollständig durch den Schnittbereich hindurch geführt wird. Für diese Anwendung ist eine Druckwalze vorgesehen, welche in mehrere Sektionen untergliedert ist mit unterschiedlichen Durchmessern oder als mehrteilige Druckwalze ausgebildet ist, deren einzelnen Abschnitte im Abstand zur Auflagefläche einstellbar sind.

Analoges gilt für einen Massivholzzuschnitt eines Baumstammes, welcher außerhalb des Kernholzbereichs liegt. Aufgrund des Tangential- und des Radialschwundes entstehen beim Trockenen gekrümmte Flächen. Der Massivholzzuschnitt wird zumindest abschnittsweise plan auf dem Transportband aufliegend durch den Schnittbereich durchgeführt und zumindest ein weiterer Abschnitt liegt außerhalb des Schnittbereichs oder wird zumindest durch eine Druckwalze oder einen Druckwalzenabschnitt nicht niedergehalten, so dass nur ein im Schnittbereich liegender Abschnitt oder zwischen Transportband und Druckwalze liegender und geführtem Abschnitt plan auf dem Transportband aufliegt.

Massivholzzuschnittes Bevorzugt erfolgt eine Positionierung des Sägegutes im Bereich des Kernholzes zur Nulllinie für einen ersten maßhaltigen Zuschnitt, um eine maximale Ausbeute zu erzielen. Sofern im ersten Bearbeitungsschritt nur ein Schnitt gesetzt wurde, können die zwei Zuschnitte erneut der Sägevorrichtung für weitere Bearbeitungsschritte zum Zuschneiden von Leisten zugeführt werden.

Vorteilhafterweise kann ebenso vorgesehen sein, dass bei der Durchführung des ersten Bearbeitungsschrittes beim Ausrichten des Massivholzzschnittes an der Nulllinie gleichzeitig mehrere weitere Schnitte in den Abschnitt eingebracht werden, der im wesentlichen plan auf dem Transportband aufliegt. Dadurch kann in diesem ersten Bearbeitungsschritt ein erster Abschnitt des Massivholzzuschnittes vollständig - soweit möglich - zugeschnitten und der zweite Abschnitt des Massivholzzuschnittes durch nochmaliges Zuführen bearbeitet werden. Bei der Zuführung des zweiten Abschnitts des Massivholzzuschnittes wird vorteilhafterweise berücksichtigt, dass entweder nahe dem ersten Schnitt außerhalb des Kernholzbereichs entlang der Nulllinie ein neuer Schnitt gesetzt wird, da der erste Schnitt nahe dem Kernholzbereich für den zweiten Abschnitt des Massivholzzuschnittes nicht maßhaltig ist und das Kernholz bevorzugt vollständig entfernt wird oder dass die weiteren Schnitte derart vorgesehen sind, dass der erste Schnitt nahe dem Kernholz entlang der Nulllinie keinen Zuschnitt für die Leiste bildet.

Durch die erfindungsgemäße Durchführung der einzelnen Arbeitsschritte ist ermöglicht, dass die zugeschnittenen Leisten und Kanteln eine hohe Maßhaltigkeit aufweisen und der Verlust durch Hobeln wesentlich geringer ist, wodurch eine Verringerung der Hobelverluste gegeben ist.

Nach einer vorteilhaften Ausgestaltung der Erfindung ist vorgesehen, dass die Nulllinie in einem äußeren Randbereich des Schnittbereiches, vorzugsweise dem Sägewellenantrieb gegenüberliegend positioniert wird, entlang dem der Massivholzzuschnitt geführt wird. Durch diese vorteilhafte Positionierung der Nulllinie kann außerhalb des Schnittbereiches ein Abschnitt des Massivholzzuschnittes positioniert und der andere Abschnitt durch den Schnittbereich hindurchgeführt werden, ohne dass die Druckwalze auf den außerhalb liegenden Abschnitt einwirkt. Bei dieser Positionierung der Nulllinie kann die Druckwalze, die zumeist mit einem konstanten Durchmesser ausgebildet ist, sich über den gesamten Bereich des Transportbandes erstrecken. Dadurch kann ein einfacher Aufbau der Sägevorrichtung erhalten bleiben. Gleichzeitig kann durch diese Positionierung der Nulllinie eine bestehende Sägevorrichtung nachgerüstet werden, ohne dass ein Austausch oder eine Anpassung von den Druckwalzen oder des Transportbandes erforderlich ist.

Die Nulllinie kann alternativ auch beliebig innerhalb des Schnittbereiches positioniert werden. Vorteilhafterweise sind für diesen Fall Druckwalzen vorgesehen, welche sich sektional erstrecken, so dass für eine erste Hälfte des Massivholzzuschnittes eine im wesentlichen plane Anlage auf dem Transportband ermöglicht ist und die zweite Hälfte ohne Beeinflussung der Druckwalze frei durch den Schnittbereich durchgeführt wird. Die Druckwalzen können auch abschnittsweise ausgebildet sein, so dass in Abhängigkeit der Positionierung der Nulllinie auch innerhalb des Schnittbereiches ein Durchgang geschaffen werden kann, der beispielsweise durch Abheben der Druckwalze nach oben gebildet wird und ein Durchlaufen des weiteren, nicht plan auf dem Transportband aufliegenden Abschnittes durch den Schnittbereich ermöglicht.

Nach einer weiteren vorteilhaften Ausgestaltung der Erfindung ist vorgesehen, dass in einem ersten Bearbeitungsschritt die Nulllinie im äußeren Randbereich des Schnittbereiches vorgesehen ist und in einem zweiten Bearbeitungsschritt die Nulllinie ausgeblendet oder als weitere Schnittlinie visualisiert wird. In Abhängigkeit der Breite des Massivholzzuschnittes als auch in Abhängigkeit der Geometrie des Schnittguts kann die Nulllinie ausgeblendet oder als weitere Schnittlinie vorgesehen werden, um einen weiteren Zuschnitt zu ermöglichen. Dadurch wird vorteilhafterweise auch ermöglicht, dass eine geringe Anzahl von Lichtquellen, durch welche die Nulllinie und die Schnittlinie visualisiert werden, benötigt wird, um die Sägevorrichtung auszurüsten.

Bei einem gekrümmten Massivholzzuschnitt beispielsweise werden mehrere nacheinanderfolgende Schnitte gesetzt, die dem ersten Schnitt entsprechen. Die Nulllinie und die weitere Schnittlinie fallen zusammen, so dass die Position der weiteren Schnittlinie der der Nulllinie entspricht.

Vorteilhafterweise ist vorgesehen, dass ein erster und darauffolgende Bearbeitungsschritte programmierbar sind und über eine Steuereinheit abgerufen werden. Durch diese Steuerung werden die Nulllinie und gegebenenfalls wenigstens eine weitere Schnittlinie für den ersten und für die weiteren Bearbeitungsschritte einjustiert, wodurch eine hohe Flexibilität und schnelle Umrüstung der Sägevorrichtung auch während der Bearbeitung des Massivholzzuschnittes für unterschiedliche Geometrien von Massivholzzuschnitten ermöglicht wird. Die Nulllinie ist bevorzugt auf der von der Antriebsseite abgewandten Seite positioniert. Die Programmierung der Null- und gegebenenfalls weiteren Schnittlinie kann sowohl für auf der Antriebswelle fest vorgesehene oder verstellbare Sägeblätter erfolgen. Die Positionierung der weiteren Schnittlinien erfolgt von der Nulllinie als Referenz.

In einer vorteilhaften Ausgestaltung des Verfahrens ist vorgesehen, dass in einem Schnittbereich mehrere Nulllinien vorgesehen sind, so dass mehrere Massivholzzuschnitte gleichzeitig oder nacheinander dem Schnittbereich zugeführt werden. Dabei ist vorteilhafterweise eine erste Nulllinie bündig oder mit geringem Abstand zum Rand des Transportbandes angeordnet und die weitere Nulllinie in einem vorgegebenen Abstand positioniert.

Durch die erfindungsgemäße Vorrichtung, insbesondere zur Durchführung des erfindungsgemäßen Verfahrens, ist eine flexible Anordnung zumindest einer Nulllinie im Zuführbereich für einen ersten Schnitt des Massivholzzuschnittes vorgesehen, wodurch die Herstellung von maßhaltigem Schnittgut ermöglicht ist.

Durch die Ausgestaltung eines freien Durchganges, der an den Schnittbereich angrenzt, wird ermöglicht, das der Massivholzschnitt mit einem ersten Abschnitt einem Schnittbereich zugeführt wird und ein zweiter Abschnitt außerhalb des Schnittbereiches an den Sägeblättern vorbeigeführt wird. Dadurch kann eine im Wesentlichen plane Anlage des Massivholzschnittes im Bereich des ersten Abschnittes ermöglicht werden, wodurch eine größtmögliche Maßhaltigkeit gegeben ist. Dies gilt sowohl für Massivholzschnitte mit und ohne Kernbereich.

Die Nulllinie wird durch eine Lichtquelle visualisiert und ist durch eine Positioniereinheit vorteilhafterweise zumindest entlang des Schnittbereiches positionierbar. Dadurch kann die Nulllinie sowohl an einem linken als auch an einem rechten Rand des Schnittbereiches vorgesehen sein, so dass ein Bereich des Massivholzzuschnittes zwischen dem Transportband und der Druckwalze die Sägevorrichtung durchläuft und der andere Bereich ohne Beeinflussung durch die Sägevorrichtung hindurchgeführt wird.

Alternativ kann ebenso vorgesehen sein, dass die Nulllinie zwischen dem linken und rechten Rand oder in einem mittleren Bereich des Schnittbereiches einstellbar ist, wobei beim Zuschnitt eines Massivholzzuschnittes beispielsweise eine Druckwalze vorgesehen ist, welche sich nur bereichsweise quer zum Schnittbereich erstreckt, damit ein oder einzelne Abschnitte des im wesentlichen plan auf dem Transportband aufliegen können.

Nach einer erfindungsgemäßen Ausgestaltung der Vorrichtung ist vorgesehen, dass in Transportrichtung des Massivholzzuschnittes gesehen außerhalb des Schnittbereiches seitlich am Transportband nahe der Nulllinie eine Führungsleiste vorgesehen ist, die sich zumindest zwischen dem Sägeblatt und dem Ende des Transportbandes erstreckt. Dadurch kann während des ersten Zuschnitts der außerhalb des Schnittbereiches liegende Abschnitt des Massivholzzuschnittes unterstützt und geführt werden. Dadurch wird sichergestellt, dass der Massivholzzuschnitt geradlinig bis zum Ende des Schnittes durchläuft. Der Einsatz der Führungsleiste ist insbesondere dann vorgesehen, wenn die Nulllinie innerhalb des Schnittbereiches mit einem geringen Abstand zum seitlichen Randbereich der Transportwalze und Druckwalze positioniert ist. Nach dem vollständigen Einbringen des Schnittes wird der im wesentlichen außerhalb des Schnittbereiches liegende Abschnitt des Massivholzzuschnittes noch von der Transportwalze und Druckwalze zum Abtransport erfasst, der durch die Führungsleiste unterstützt wird.

Alternativ zu dieser erfindungsgemäßen Ausgestaltung ist erfindungsgemäß vorgesehen, dass bei einer Anordnung der Nulllinie im wesentlichen bündig mit dem seitlichen Rand des Transportbandes eine weitere Transportfördereinrichtung vorgesehen ist, welche sich seitlich daran anschließt und sich zumindest vom Sägeblatt bis zum Ende der Transportvorrichtung von der Säge erstreckt. Dadurch kann der außerhalb des Schnittbereiches liegende Abschnitt des Massivholzzuschnittes nach dem Schnitt entlang der Nulllinie abtransportiert und gegebenenfalls für einen nachfolgenden Bearbeitungsschritt dem Zuführbereich zugeführt werden.

Bei den vorherigen Ausführungen erstrecken sich die Druckwalzen über die gesamte Breite des Transportbandes, wobei die Breite des Transportbandes dem Schnittbereich entspricht. Abweichungen hierzu sind möglich wie beispielsweise die Druckwalze ragt über den Rand des Transportbandes hinaus oder erstreckt sich nicht bis zum Rand und erlauben ebenfalls die Durchführung des Verfahrens und den Einsatz der Vorrichtung.

Eine bevorzugte Ausführungsform der Erfindung ist in der nachfolgenden Beschreibung, Zeichnungen und Ansprüchen angegeben. Es zeigen
- Figur 1: eine schematische Seitenansicht der erfindungsgemäßen Vorrichtung zur Durchführung des Verfahrens,
- Figur 2: eine schematische Draufsicht auf die erfindungsgemäße Vorrichtung und deren Peripheriegeräte,
- Figur 3: eine weitere schematische Seitenansicht der Vorrichtung gemäß Figur 1,
- Figur 4: eine schematische Ansicht der Vorrichtung gemäß Figur 1 bei einem zweiten Bearbeitungsschritt,
- Figur 5: eine schematische Ansicht einer alternativen Anordnung einer Nulllinie zu Figur 1,
- Figur 6: eine schematische Draufsicht auf Figur 5 und
- Figur 7: ein schematischer Querschnitt eines gekrümmten Sägegutes.

In den Figuren 1 bis 3 ist eine Vorrichtung 11 zur Bearbeitung von Massivholzzuschnitten 12 in mehreren Perspektiven dargestellt. Die Vorrichtung 11 weist zumindest ein Transportband 13 auf, durch welches der Massivholzzuschnitt 12 einem oder mehreren Sägeblättern 14 zugeführt wird. Der Massivholzzuschnitt 12 wird durch wenigstens eine Druckwalze 16 vor und nach den Sägeblättern 14 niedergehalten, so dass die Oberfläche des Transportbandes 13 an dem Massivholzzuschnitt 12 angreifen und den Transport sicherstellen kann.

Die Sägeblätter 14 sind in ihrem Abstand zueinander innerhalb eines Schnittbereiches 17 einstellbar und werden über eine gemeinsame Welle 18 von einem Motor 19 angetrieben. Die Sägeblätter 14 können mit einer festen Einstellung, einem sogenannten Festeinhang auf der Welle 18 positioniert sein oder auf der Welle 18 verschiebbar als sogenannter Schiebeeinhang durch jeweils eine Hülse anordenbar sein. Die Welle 18 kann an einen dem Motor gegenüberliegenden Ende eine Gegenlagerung aufweisen. Des weiteren können alternative oder weitere Lagerstellen vorgesehen sein, um eine schwingungsarme Lagerung der Sägeblätter 14 für einen exakten Schnitt zu ermöglichen. Die Vorrichtung 11 weist eine programmierbare Steuereinheit 21 auf zur Steuerung des Motors 19 und der Schnittgeschwindigkeit der Sägeblätter 14. Der Massivholzzuschnitt 12 wird in einem Zuführbereich 23 gemäß den Figuren 2 und 3 auf dem Transportband 13 aufgelegt und durchläuft den Schnittbereich 17. Durch das Transportband 13 wird der Massivholzzuschnitt 12, welches nach dem Durchlaufen des Schnittbereichs 17 wenigstens ein Schnittgut aus einem ersten Abschnitt 26 und einem zweiten Abschnitt 27 aus der Vorrichtung 11 herausgeführt und einer Abtransportvorrichtung 28 zugeführt. Diese Abtransportvorrichtung 28 führt das Schnittgut, beispielsweise zugeschnittenen Leisten, die eine Kantenlänge von bis zu ca. 20 bis 25 mm oder Kanteln, die eine größere Kantenlänge aufweisen, zur weiteren Bearbeitung oder zur Lagerung ab. Die noch weiter zuzuschneidenden Abschnitte 26, 27 des Massivholzzuschnittes 12 werden über eine Fördereinrichtung 29 zum Zuführbereich 23 der Vorrichtung 11 befördert, um diese der Vorrichtung 11 erneut zum Bearbeiten zuzuführen. Oberhalb des Schnittbereiches 17 sind Lichtquellen 31 vorgesehen, welche eine Nulllinie 32 und weitere Schnittlinien 33, 34 und 36 visualisieren. Die Lichtquelle 31 ist vorzugsweise durch einen Laser gebildet, der im sichtbaren Wellenspektrum arbeitet, um die Linien auf den Zuführbereich 23 zu projizieren. Die durch die Lichtquellen 31 visualisierten Linien fluchten mit den auf der Welle 18 positionierten Sägeblättern 14.

Die Lichtquellen 31 sind jeweils mit einer Positioniereinheit 37 verbunden. Durch die Steuereinheit 21 werden die Positioniereinheiten 37 angesteuert, so dass die Lichtquelle 31 quer zum Schnittbereich 17 frei positionierbar und einstellbar ist, das heißt, dass die Position der Lichtquelle 31 einer Position des Sägeblattes 14 zugeordnet ist. Bei der Verwendung des Schiebeeinhanges werden die Lichtquelle 31 und die jeweiligen Sägeblätter 14 in Abstimmung auf einander innerhalb des Schnittbereichs verfahren, wobei als Referenz zur Einstellung des Abstandes die Nulllinie dient. Die Positioniereinheit 37 umfasst beispielsweise einen Linearbetrieb, durch den die Lichtquelle 31 auf Führungen verschiebbar angeordnet ist. Es können Riemen-, Ketten-, Gewinde-, Gewindespindelantriebe, pneumatische, elektrische, hydraulische Antriebe oder eine Kombination hiervon eingesetzt werden.

Vorteilhafterweise ist für jedes Sägeblatt 14 eine Lichtquelle 31 vorgesehen. Bei der Programmierung der Steuerung auf die einzelnen Bearbeitungsschritte werden die Abstände der Sägeblätter 14 zueinander von dem in der Nulllinie 32 vorgesehenen Sägeblatt 14 aus berechnet. Ebenso erfolgt analog die Positionierung der Lichtquellen 31. Dabei wird die Positionierung der Nulllinie gemäß Figur 1 oder Figur 5 berücksichtigt. Es können jedoch auch weniger Lichtquellen 31 vorgesehen sein, wobei dann in Abhängigkeit der gewünschten Arbeitsschritte jeweils ein erneutes Verfahren und Positionieren der Lichtquellen 31 erforderlich ist.

In Figur 1 ist beispielsweise der Massivholzzuschnitt 12 im Querschnitt dargestellt, welches nach dem Trocknen zumeist einen flach V-förmigen Querschnitt aufweist. Die ebenen Schnittflächen 38, 39, die beim Herstellen des Massivholzzuschnittes 12 erzeugt werden, verändern sich beim Trocknen des Massivholzzuschnittes 12. Damit in einem ersten Bearbeitungsschritt ein erster Schnitt mit einer hohen Maßhaltigkeit im wesentlichen in einem Winkel von 90° zu den Schnittflächen 38, 39 eingebracht wird, ist vorgesehen, dass eine Nulllinie 32 in einen äußeren Randbereich des Schnittbereiches 17 positioniert wird. Im Ausführungsbeispiel ist dies in Figur 1 auf einer dem Motor 19 abgewandten Seite vorgesehen. Alternativ kann dies auch auf einer dem Motor 19 zugewandten Seite vorgesehen sein. Der erste Abschnitt 26 des Massivholzzuschnitt 12 wird den Sägeblättern 14 zugeführt. Durch die im wesentlichen plane Anlage auf dem Transportband 13 können rechtwinklige Schnitte in diesen Abschnitt 26 gesetzt werden. Der erste Schnitt liegt an das Kernholz 41 angrenzend, wodurch ein erster und zweiter Abschnitt 26, 27 gebildet wird, sofern kein weiterer Schnitt gleichzeitig eingebracht wird.

Der gekrümmte Massivholzzuschnittes 12 hingegen weist kein Kernholz 41 auf, wie in: Figur 7 näher dargestellt ist. Aufgrund der angeschnittenen Jahresringe 43 erfährt der Massivholzzuschnittes 12 beim Trocknen einen Radial- und Tangentialschwund, wodurch die Krümmung oder Schüsselung des Massivholzzuschnitt 12 erfolgt. Bei der Bearbeitung von einem gekrümmten Massivholzzuschnittes 12 wird vorteilhafterweise die Größe des Abschnittes 26, 27, 27', 27'', 27'" usw. so gewählt, dass der größte Teil eines einzelnen Abschnittes 26, 27, 27', 27'', 27''' usw. plan auf dem Transportband 13 aufliegt. Die benachbarten Abschnitte werden in nachfolgenden Bearbeitungsschritten analog zum ersten Bearbeitungsschritt bearbeitet.

Beispielsweise können in dem ersten Bearbeitungsschritt auch mehrere Schnitte durch beispielsweise zur Nulllinie 32 benachbarte Sägeblätter 14 gesetzt werden, wie beispielsweise aus Figur 1 hervorgeht, wodurch beispielsweise der äußere Rand 40 des Massivholzzuschnitt 12 abgetrennt wird. Damit der weitere Abschnitt 27 außerhalb des Schnittbereiches 17 durch die Vorrichtung 11 hindurchgeführt werden kann, ist an dem Schnittbereich 17 angrenzend ein freier Durchgang 42 vorgesehen.

In Figur 1 ist die Nulllinie 32 bündig zum Rand 44 des Transportbandes 13 positioniert. Der Massivholzzuschnitt 12 wird bei einem flach V-förmigen Querschnitt bevorzugt derart zugeführt, dass die Nulllinie 32 nahe dem Übergang der beiden Schenkel im Bereich oder an dem Bereich des Kemholzes 41 angrenzend liegt. Der außerhalb des Schnittbereichs 17 liegende Abschnitt 27 wird nach dem vollständigen Schnitt von einer Fördereinrichtung 50 aufgenommen und weitertransportiert.

Nachdem der erste Bearbeitungsschritt - wie in Figur 1 dargestellt - durchgeführt ist, kann der erste Abschnitt 26, sofern vollständig zugeschnitten, über die Abtransportvorrichtung 28 abtransportiert werden. Sofern dieser Abschnitt 26 nicht vollständig zugeschnitten ist, kann dieser zusammen mit dem zweiten Abschnitt 27 über die Fördereinrichtung 29 zum Zuführbereich 23 zurückgeführt werden. Im Anschluss daran erfolgen ein oder mehrere Bearbeitungsschritte entsprechend dem ersten Bearbeitungsschritt oder wie beispielsweise aus Figur 4 hervorgeht.

In Figur 4 ist eine feste Einstellung 54 vorgesehen, die durch das äußerste Sägeblatt 14 gebildet wird und durch die Schnittlinie 36 visualisiert ist. Das oder die auf der Motorseite angeordneten benachbarten Sägeblätter 14 werden auf die Breite des herzustellenden Schnittguts eingestellt. Die Abschnitte 26, 27 werden bevorzugt zur Schnittlinie 36 angelegt, so dass der besäumte oder unbesäumte Rand vollständig abgeschnitten wird und eine Vielzahl der fertigen Leisten oder Kanteln zugeschnitten werden.

In dem in Figur 5 dargestellten Ausführungsbeispiel ist die Nulllinie 32 gegenüber einem Rand 44 des Transportbandes 13 um einen Abstand 46 nach innen versetzt. Dadurch ist ermöglicht, dass ein Bereich 47 des Abschnitts 27 des Massivholzzuschnittes 12 zwischen dem Transportband 13 und der Druckwalze 16 gehalten und aus dem Schnittbereich 17 herausgeführt wird. Unterstützend ist im hinteren Bereich der Vorrichtung 11 eine Führungsleiste 51 zur Auflage und Führung des freien Abschnitts 27 vorgesehen. Vorteilhafterweise kann die weitere Druckwalze 16 oder eine separate Walze einen Bereich 52 aufweisen, welcher sich zumindest teilweise quer zur Führungsleiste 51 erstreckt, um einen Abtransport eines Abschnittes 27 von der Führungsleiste 51 sicherzustellen. Die Anpresskraft ist derart eingestellt, dass keine Einwirkungen auf das Schnittgut im Schnittbereich gegeben sind.

Im Ausführungsbeispiel sind die Sägeblätter 14 auf der Welle 18 fixiert. Alternativ kann auch vorgesehen sein, dass die Sägeblätter 14 auf der Welle 18 zwischen den einzelnen Bearbeitungsschritten verfahrbar vorgesehen sind. Über die Steuereinheit 21 wird die Veränderung der Abstände der Sägeblätter 14 eingestellt und erfasst, so dass in Analogie hierzu die Lichtquellen 31 zur Visualisierung der Nulllinie 32 und Schnittlinie 33, 34, 36 entsprechend angepasst werden.

## Patentansprüche

1. Verfahren zur Bearbeitung eines Massivholzschnittes (12) mit einem flach V-förmigen oder gekrümmten Querschnitt, bei dem der Massivholzzuschnitt (12) durch eine Sägevorrichtung (11) in Leisten oder Kanteln zugeschnitten wird, bei dem in einem ersten Bearbeitungsschritt des Massivholzzuschnittes (12) zumindest ein erster Schnitt entlang einer Nulllinie (32) gesetzt wird, wobei
- der erste Schnitt in einem ersten Abschnitt (26) bei einem flach V-förmigen Querschnitt des Massivholzschnittes (12) in einem Bereich zwischen einem Kernholz (41) und einem äußeren Rand (40) eingebracht wird oder
- der erste Schnitt in einem ersten Abschnitt (26) bei einem gekrümmten Querschnitt des Massivholzzuschnittes (12) zwischen einem äußeren Rand (40) und einem dazu benachbarten innenliegenden Bereich gesetzt wird und
- der erste Abschnitt (26) plan auf einem Transportband (13) aufgelegt und durch eine Druckwalze (16) niedergehalten wird und
- ein zweiter Abschnitt (27) des flach V-förmig oder gekrümmten Querschnitt des Massivholzzuschnittes (12) während dem Einbringen des ersten Schnittes frei durch die Sägevorrichtung (11) durchgeführt wird und
- der zweite Abschnitt (27) des Massivholzzuschnittes (12) in einem nachfolgenden Bearbeitungsschritt analog zum ersten Bearbeitungsschritt bearbeitet wird.

2. Verfahren nach Anspruch 1, **dadurch gekennzeichnet, dass** die Nulllinie (32) in einem äußeren Randbereich des Transportbandes (13) positioniert wird und der Massivholzzuschnitt (12) mit einer vom Kernholz (41) zum seitlichen Rand (40) des Massivholzzuschnittes (12) verlaufenden Abschnitt oder mit einem Abschnitt (26, 27, 27', 27" usw.) im Schnittbereich (17) positioniert wird.

3. Verfahren nach einem der vorhergehenden Ansprüche, **dadurch gekennzeichnet, dass** in einem ersten Bearbeitungsschritt eine Positionierung der Nulllinie (32) im Randbereich des Transportbandes (13) vorgesehen ist und in wenigstens einem zweiten Bearbeitungsschritt die Nulllinie (32) ausgeblendet oder als weitere Schnittlinie (33, 34, 36) eingestellt und visualisiert wird.

4. Verfahren nach einem der vorhergehenden Ansprüche, **dadurch gekennzeichnet, dass** für den ersten und die weiteren Bearbeitungsschritte die Positionierung einer Lichtquelle (31) für die Nulllinie (32) und/oder für zumindest eine Schnittlinie (33, 34, 36) einprogrammierbar sind und durch eine Steuereinheit (21) positioniert und einjustiert werden.

5. Verfahren nach einem der vorhergehenden Ansprüche, **dadurch gekennzeichnet, dass** die Nulllinie (32) bündig zum Rand (44) des Transportbandes (13) eingestellt wird.

6. Verfahren nach einem der Ansprüche 1 bis 3, **dadurch gekennzeichnet, dass** die Nulllinie (32) mit einem Abstand (46) zum äußeren Rand (44) des Transportbandes (13) eingestellt wird.

7. Verfahren nach einem der vorhergehenden Ansprüche, **dadurch gekennzeichnet, dass** die Nulllinie (32) und die weiteren Schnittlinien (33, 34, 36) durch jeweils eine Lichtquelle (31), vorzugsweise einen Laser, mit einem oszillierenden Lichtstrahl im Zuführbereich (23) in Abhängigkeit der Bearbeitungsschritte sichtbar gemacht werden.

8. Vorrichtung zur Bearbeitung von Massivholzzuschnitten (12) mit einem flach V-förmigen oder gekrümmten Querschnitt mit wenigstens einem Sägeblatt (14) und wenigstens einem Transportband (13) zum Zuführen des Massivholzzuschnittes (12) in einen Schnittbereich (17), mit wenigstens einer Lichtquelle (31) zum Visualisieren wenigstens einer Nulllinie (32) im Zuführbereich (23), die innerhalb eines Schnittbereiches (17) für zumindest einen ersten Längsschnitt des Massivholzzuschnittes (12) derart einstellbar ist, dass die zumindest eine Nulllinie (32) die Positionierung eines ersten Abschnittes (26) des Massivholzzuschnittes (12) für den ersten Längsschnitt des Massivholzzuschnittes (12) vorgibt, wobei ein den Schnittbereich (17) durchquerender erster Abschnitt (26) des Massivholzzuschnittes (12) durch wenigstens eine Druckwalze (16) auf dem Transportband (13) niedergehalten ist, indem der Längsschnitt gesetzt wird und wobei an den Schnittbereich (17) angrenzend ein freier Durchgang (42) für den außerhalb des Schnittbereiches (17) hindurchzuführenden zweiten Abschnitt (27) vorgesehen ist und in dem Durchgang (42) parallel zum Transportband (13) zumindest vom Schnittbereich (17) bis zum Ende des Transportbandes (13) eine Fördereinrichtung (50) zur Aufnahme und Weitertransport des zweiten Abschnittes (27) oder eine Führungsleiste (51) zur Unterstützung und Führung des zweiten Abschnittes (27) vorgesehen ist.

9. Vorrichtung nach Anspruch 8, **dadurch gekennzeichnet, dass** die Nulllinie (32) die Positionierung eines Bereiches zwischen einem äußeren Rand (40) und einem Kernholz (41) des Massivholzzuschnittes (12) oder zwischen einem äußeren Rand (40) und einem innenliegenden benachbarten Bereich des Massivholzzuschnittes (12) für einen ersten Längsschnitt des Massivholzzuschnittes (12) vorgibt und ein den Schnittbereich (17) durchquerender erster Abschnitt des Massivholzzuschnittes (12) durch wenigstens eine Druckwalze (13) auf dem Transportband (13) niedergehalten ist, in den der zumindest eine Längsschnitt im ersten Bearbeitungsschritt gesetzt wird.

10. Vorrichtung nach Anspruch 8 oder 9, **dadurch gekennzeichnet, dass** die Lichtquelle (31) zur Visualisierung der Nulllinie (32) an einer Positioniereinheit (37) angeordnet und zumindest entlang des Schnittbereichs (17) positionierbar ist.

11. Vorrichtung nach einem der Ansprüche 8 bis 10, **dadurch gekennzeichnet, dass** wenigstens eine weitere Lichtquelle (31) zur Visualisierung einer Schnittlinie (33, 34 und 36) vorgesehen ist und vorzugsweise mit jeweils einer Positioniereinheit (37) zum Schnittbereich (17) positionierbar ist.

12. Vorrichtung nach einem der Ansprüche 8 bis 11, **dadurch gekennzeichnet, dass** die Positioniereinheit (37) und vorzugsweise die Position der Sägeblätter (14) über eine Steuereinheit (21), vorzugsweise jeweils einzeln, ansteuerbar sind.

13. Vorrichtung nach einem der Ansprüche 8 bis 12, **dadurch gekennzeichnet, dass** zumindest eine Schnittlinie (33, 34, 36) parallel zur Nulllinie (32) für einen ersten Bearbeitungsschritt einstellbar ist.

14. Vorrichtung nach einem der Ansprüche 8 bis 13, **dadurch gekennzeichnet, dass** die Nulllinie (32) und die weiteren Schnittlinien (33, 34, 36) getrennt voneinander einstellbar und für mehrere Bearbeitungsschritte programmierbar sind.

## Claims

1. A method for machining a solid wood cut blank (12) with a flat V-shaped or curved cross-section, wherein the solid wood cut blank (12) is cut to strips or edgings by means of a sawing apparatus (11), wherein, in a first step of machining the solid wood cut blank (12), at least one first cut is made along a zero line (32), wherein,
- with a flat V-shaped cross-section of the solid wood cut blank (12), said first cut is made in a first section (26) within a region between a heartwood (41) and an outer edge (40), or,
- with a curved cross-section of the solid wood cut blank (12), said first cut is made in a first section (26) between an outer edge (40) and an interior region adjacent thereto, and
- said first section (26) is placed flatly on a conveyor belt (13) and is pressed down by a pressure roll (16), and
- a second section (27) of the flat V-shaped or curved cross-section of the solid wood cut blank (12) is freely passed through the sawing apparatus (11) while said first cut is being made, and
- said second section (27) of the solid wood cut blank (12) is machined in a machining step following after the first machining step and analogously therewith.

2. A method according to Claim 1, **characterized in that** the zero line (32) is positioned in an outer marginal region of the conveyor belt (13) and that a section of the solid wood cut blank (12) that extends from the heartwood (41) to the lateral edge (40) of the solid wood cut blank (12) or a section (26, 27, 27', 27", etc.) of the solid wood cut blank (12) is positioned in the cutting region (17).

3. A method according to anyone of the preceding claims, **characterized in that**, in a first machining step, it is provided to position the zero line (32) in the marginal region of the conveyor belt (13) and that, in at least one second machining step, the zero line (32) is hidden or adjusted and visualized as a further cutting line (33, 34, 36).

4. A method according to anyone of the preceding claims, **characterized in that**, for said first and said further machining steps, the positioning of a light source (31) for the zero line (32) and/or at least one cutting line (33, 34, 36) can be programmed and said light source (31) is positioned and adjusted by means of a control unit (21).

5. A method according to anyone of the preceding claims, **characterized in that** the zero line (32) is adjusted flush with the edge (44) of the conveyor belt (13).

6. A method according to anyone of Claims 1 to 3, **characterized in that** the zero line (32) is set to be spaced apart from the outer edge (44) of the conveyor belt (13) by a distance (46).

7. A method according to anyone of the preceding claims, **characterized in that**, depending on the machining steps, the zero line (32) and the further cutting lines (33, 34, 36) are each rendered visible through a light source (31), preferably a laser, by means of an oscillating light beam within the feeding region (23).

8. An apparatus for machining solid wood cut blanks (12) with a flat V-shaped or curved cross-section, comprising at least one saw blade (14) and at least one conveyor belt (13) for feeding the solid wood cut blank (12) to a cutting region (17), comprising at least one light source (31) for visualizing at least one zero line (32) in the feeding region (23), which zero line (32) can be adjusted within the cutting region (17) for at least one first longitudinal cut of the solid wood cut blank (12) such that the at least one zero line (32) defines the positioning of a first section (26) of the solid wood cut blank (12) for the first longitudinal cut of the solid wood cut blank (12), wherein a first section (26) of the solid wood cut blank (12) crossing through the cutting region (17) and being that section in which the longitudinal cut is made is pressed down onto the conveyor belt (13) by at least one pressure roll (16) and wherein, adjacent to the cutting region (17), a free passage (42) is provided for the second section (27) which is to be passed through outside of the cutting region (17) and, within the passage (42) and in parallel to the conveyor belt (13), a conveyor assembly (50) for receiving and transferring the second section (27) or a guiding strip (51) for supporting and guiding the second section (27) is provided at least from the cutting region (17) to the end of the conveyor belt (13).

9. An apparatus according to Claim 8, **characterized in that**, for a first longitudinal cut of the solid wood cut blank (12), the zero line (32) defines the positioning of a region between the outer edge (40) and a heartwood (41) of the solid wood cut blank (12) or between an outer edge (40) and an interior adjacent region of the solid wood cut blank (12) and a first section of the solid wood cut blank (12) crossing through the cutting region (17) and being that section in which the at least one longitudinal cut is made in the first machining step is pressed down onto the conveyor belt (13) by at least one pressure roll (13).

10. An apparatus according to Claim 8 or 9, **characterized in that** the light source (31) for visualizing the zero line (32) is arranged at a positioning unit (37) and can be positioned at least along the cutting region (17).

11. An apparatus according to anyone of Claims 8 to 10, **characterized in that** at least one further light source (31) is provided for visualizing a cutting line (33, 34 and 36) and can be positioned in relation to the cutting region (17), preferably each by means of one positioning unit (37).

12. An apparatus according to anyone of Claims 8 to 11, **characterized in that** the positioning unit (37) and, preferably, the position of the saw blades (14) can be controlled by means of a control unit (21), preferably one at a time.

13. An apparatus according to anyone of Claims 8 to 12, **characterized in that**, for a first machining step, at least one cutting line (33, 34, 36) can be adjusted in parallel to the zero line (32).

14. An apparatus according to anyone of Claims 8 to 13, **characterized in that** the zero line (32) and the further cutting lines (33, 34, 36) can be adjusted separately from each other and can be programmed for a plurality of machining steps.

## Revendications

1. Procédé de traitement d'une découpe de bois massif(12) de section courbe ou en forme de V plat, dans lequel la découpe de bois massif (12) est découpée en moulures ou carrelets par un dispositif de sciage (11), dans lequel, dans une première étape de traitement de la découpe de bois massif (12), au moins une première coupe est réalisée le long d'une ligne zéro (32),
- la première coupe étant réalisée dans une première partie (26), étant donné une section en forme de V plat de la découpe de bois massif (12), dans une zone comprise entre un bois de coeur (41) et un bord extérieur (40) ou
- la première coupe étant réalisée dans une première partie (26), étant donné une section courbe de la découpe de bois massif (12), entre un bord extérieur (40) et une zone intérieure voisine et
- la première partie (26) étant mise à plat sur une bande de transport (13) et maintenue pressée par un cylindre compresseur (16) et
- une deuxième partie (27) de la section courbe ou en forme de V plat de la découpe de bois massif (12) étant effectuée librement par le dispositif de sciage (11) pendant la réalisation de la première coupe et
- la deuxième partie (27) de la découpe de bois massif (12) étant, dans une étape de traitement subséquente, traitée de manière analogue à la première étape de traitement.

2. Procédé selon la revendication 1, **caractérisé en ce que** la ligne zéro (32) est positionnée dans une zone marginale extérieure de la bande de transport (13) et la découpe de bois massif (12) est positionnée dans la zone de coupe (17) avec une partie allant du bois de coeur (41) vers le bord latéral (40) de la découpe de bois massif (12) ou avec une partie (26, 27, 27', 27" etc.).

3. Procédé selon l'une des revendications précédentes, **caractérisé en ce que**, dans une première étape de traitement, un positionnement de la ligne zéro (32) est prévu dans la zone marginale de la bande de transport (13) et la ligne zéro (32) est occultée dans au moins une deuxième étape de traitement ou est ajustée et visualisée en tant qu'autre ligne de coupe (33, 34, 36).

4. Procédé selon l'une des revendications précédentes, **caractérisé en ce que**, pour la première étape de traitement et pour les autres, le positionnement d'une source de lumière (31) pour la ligne zéro (32) et/o pour au moins une ligne de coupe (33, 34, 36) peut être programmé et est positionné et ajusté par une unité de commande (21).

5. Procédé selon l'une des revendications précédentes, **caractérisé en ce que** la ligne zéro (32) est ajustée de manière alignée avec le bord (44) de la bande de transport (13).

6. Procédé selon l'une des revendications 1 à 3, **caractérisé en ce que** la ligne zéro (32) est ajustée avec une distance (46) par rapport au bord extérieur (44) de la bande de transport (13).

7. Procédé selon l'une des revendications précédentes, **caractérisé en ce que** la ligne zéro (32) et les autres lignes de coupe (33, 34, 36) sont rendues visibles par respectivement une source de lumière (31), de préférence un laser, avec un faisceau lumineux oscillant, dans la zone d'amenée (23) en fonction des étapes de traitement.

8. Dispositif de traitement de découpes de bois massif (12) de section courbe ou en forme de V plat comprenant au moins une lame de scie (14) et au moins une bande de transport (13) pour amener la découpe de bois massif (12) dans une zone de coupe (17), avec au moins une source de lumière (31) pour visualiser au moins une ligné zéro (32) dans la zone d'amenée (23), laquelle est ajustable de manière telle à l'intérieur d'une zone de coupe (17) pour au moins une première coupe longitudinale de la découpe de bois massif (12) que l'au moins une ligne zéro (32) spécifie le positionnement d'une première partie (26) de la découpe de bois massif (12), une première partie (26) de la découpe de bois massif (12) qui traverse la zone de coupe (17) étant pressée sur la bande de transport (13) par au moins un cylindre de compression (16) pendant la réalisation de la coupe longitudinale et un passage libre (42) étant prévu, de manière adjacente à la zone de coupe (17), pour la deuxième partie (27) à faire passer en dehors de la zone de coupe (17) et un dispositif de convoyage (50) étant prévu, dans le passage (42), parallèlement à la bande de transport (13), au moins de la zone de coupe (17) jusqu'à la fin de la bande de transport (13), pour recevoir et réacheminer la deuxième partie (27) ou un rail de guidage (51) pour supporter et guider la deuxième partie (27).

9. Procédé selon la revendication 8, **caractérisé en ce que** la ligne zéro (32) spécifie le positionnement d'une zone entre un bord extérieur (40) et un bois de coeur (41) de la découpe de bois massif (12) ou entre un bord extérieur (40) et une zone intérieure voisine de la découpe de bois massif (12) pour une première coupe longitudinale de la découpe de bois massif (12) et une première partie de la découpe de bois massif (12) traversant la zone de coupe (17) est pressée sur la bande de transport (13) par au moins un cylindre compresseur (13), dans laquelle l'au moins une coupe longitudinale est réalisée dans une première étape de traitement.

10. Dispositif selon la revendication 8 ou 9, **caractérisé en ce que** la source de lumière (31) pour visualiser la ligne zéro (32) est située sur une unité de positionnement (37) et est positionnable au moins le long de la zone de coupe (17).

11. Dispositif selon l'une des revendications 8 à 10, **caractérisé en ce qu'**au moins une source de lumière supplémentaire (31) pour visualiser une ligne de coupe (33, 34 et 36) est prévue et est positionnable par rapport à la zone de coupe (17) de préférence avec respectivement une unité de positionnement (37).

12. Dispositif selon l'une des revendications 8 à 11, **caractérisé en ce que** l'unité de positionnement (37) et de préférence la position des lames de scie (14) sont commandables par l'intermédiaire d'une unité de commande (21), de préférence respectivement individuellement.

13. Dispositif selon l'une des revendications 8 à 12, **caractérisé en ce qu'**au moins une ligne de coupe (33, 34, 36) est ajustable parallèlement à la ligne zéro (32) pour une première étape de traitement.

14. Dispositif selon l'une des revendications 8 à 13, **caractérisé en ce que** la ligne zéro (32) et les autres lignes de coupe (33, 34, 36) sont ajustables séparément les unes des autres et sont programmables pour plusieurs étapes de traitement.
